# EUROPÄISCHE PATENTANMELDUNG

(11) **EP 1 635 428 A2**
(43) Veröffentlichungstag der Anmeldung: **15.03.2006**
(21) Anmeldenummer: 05019604.7
(22) Anmeldetag: 09.09.2005
(51) Int. Cl.: H01R 13/52, H01R 33/08

(54) **Explosiongeschützte Zweistift-Lampenfassung und explosionsgeschützte Leuchte**

(30) Priorität: 10.09.2004 DE 102004044169
(71) Anmelder: BöSha GmbH + Co. KG, 59602 Rüthen (DE)
(72) Erfinder: Shahrokhshahi, Davoud, 59557 Lippstadt (DE)

(57) **Zusammenfassung**

Fassungen für Zweistiftsockel-Leuchtstofflampen sollen dahingehend modifiziert werden, dass die Verschiebung des Fassungskörpers (3a) in einem Fassungshalter (1) verbessert

Für diese Verbesserung wird vorgeschlagen, die Lampenfassung so zu gestalten, dass der Fassungskörper (3a) federnd gelagert in einem Fassungshalter (1) angebracht ist und schlittenartig mittels einer Nut- und Schienenführung bewegt werden kann.

## Beschreibung

Die Erfindung betrifft eine explosionsgeschützte Zweistift-Lampenfassung zur Aufnahme einer Zweistift-Leuchtstofflampe, wobei innerhalb jeder Fassung die beiden Kontakte kurzgeschlossen oder als Kontaktpaar ausgeführt sind und wobei der die Kontakte aufnehmende Fassungskörper in Richtung der Längsachse der Leuchtstofflampe entgegen der Kraft einer Feder verschiebbar ist und eine hiermit ausgestattete Leuchte.

Explosionsgeschützte Fassungen für Zweistift-Leuchtstofflampen sind beispielsweise aus der Offenlegungsschrift DE 36 33 351 A1 entnehmbar. Bei dieser bekannten Vorrichtung ist jede Fassung der Leuchtstofflampe mit Schlitzen zur verschiebbaren Aufnahme von mit demm Halteeinsatz verbundenen Halteblechen versehen.

Der Erfindung liegt das Problem zugrunde, die Verschiebung des Fassungskörpers in einem Fassungshalter zu verbessern sowie eine damit hergestellte Langfeldleuchte anzugeben. Dieses Problem wird durch die Merkmale des Gegenstandes nach Patentanspruch 1 und 8 gelöst.

Die mit der Erfindung erzielten Vorteile bestehen insbesondere darin, dass statt teurer explosionsgeschützter Leuchtstofflampen (Spezialanfertigungen) kostengünstige Standard-Zweistiftsockel-Leuchtstofflampen, die frei im Handel erhältlich sind, in explosionsgefährdeten Bereichen benutzt werden können.

Ein Ausführungsbeispiel der Erfindung ist in den Zeichnungen dargestellt und wird im Folgenden näher beschrieben.

Die Figur 1 zeigt eine explosionsgeschützte G5-Zweistiftsockel-Lampenfassung in ihren Bestandteilen.
Die Fassung besteht aus einem Fassungshalter 1, einer Kegeldruckfeder 2 und einem Fassungskörper 3.
Der Fassungskörper besteht aus einem Fassungsgehäuse 3a aus Isolierstoff, zwei verbundenen Kontakten bzw. einem Kontaktpaar 3b mit Anschlusskabel 3c und einem Fassungdeckel 3d aus Isolierstoff.
Beim Zusammenbau der Lampenfassung werden die verbundenen Kontakte bzw. das Kontaktpaar 3b mit dem angelöteten Anschlusskabel 3c in die vorgesehene Aufnahme des Fassungsdeckels 3d eingesetzt und, nachdem das freie Ende des Anschlusskabels 3c durch die mittlere Bodenöffnung des Fassungsgehäuses 3a geführt wurde, unten in das Fassungsgehäuse 3a eingehakt und oben in das Fassungsgehäuse 3a eingerastet. In die Ringaufnahme des Fassungshalters 1 wird das breite Ende der Kegeldruckfeder 2 eingesetzt. Sodann wird der vorher zusammengebaute Fassungskörper 3 mit seinen seitlichen Nuten auf die seitlichen Führungsschienen des Fassungshalters 1 geschoben, bis er hinter den Häkchen der beiden Haltelaschen am Fuß des Fassungshalters 1 einrastet. Der Fassungskörper 3 ist nun federnd gelagert im Fassungshalter 1 untergebracht, wobei die Kegeldruckfeder 2 jetzt auch mit dem schmalen Ende außen an der kreisförmigen Führung des Fassungsgehäuses 3a anliegt und somit nicht verrutschen kann.
Jeweils zwei G5-Zweistiftsockel-Lampenfassungen werden entsprechend einer G5-Leuchtstofflampe in einem festgelegten Abstand auf eine Trägerplatte (z.B. Leuchtenreflektor) montiert. Durch Zurückziehen des Fassungskörpers wird der Abstand der beiden gegenüberliegenden Fassungskontakte vergrößert, so dass die Leuchtstofflampe auf einer Seite in die Fassung eingesteckt und auf der anderen Seite durch Zurückgleitenlassen des herausgezogenen Fassungskörpers verriegelt wird. Die Leuchtstofflampe ist so zwischen den beiden Fassungen federnd gelagert. Diese Anordnung bewirkt immer einen sicheren Kontakt, auch bei Erschütterungen und Vibrationen, da die Federn in den Fassungen Bewegungen der Leuchtstofflampe gegeneinander ausgleichen.

Die Figur 2 zeigt eine explosionsgeschützte G5-Zweistiftsockel-Lampenfassung in zusammengebautem Zustand.

Die Figur 3 zeigt einen Querschnitt durch eine explosionsgeschützte G5-Zweistiftsockel-Lampenfassung in zusammengebautem Zustand.

## Patentansprüche

1. Explosionsgeschützte Zweistift-Lampenfassung zur Aufnahme einer Zweistift-Leuchtstofflampe, wobei innerhalb jeder Fassung die beiden Kontakte kurzgeschlossen oder als Kontaktpaar ausgeführt sind und wobei der die Kontakte aufnehmende Fassungskörper (3) in Richtung der Längsachse der Leuchtstofflampe entgegen der Kraft einer Feder (2) verschiebbar ist,
**dadurch gekennzeichnet,**
**dass** der Fassungskörper (3) und der Fassungshalter (1) über eine Nut- und Schienenführung mit einander verbunden sind.

2. Zweistift-Lampenfassung nach Anspruch 1,
**dadurch gekennzeichnet,**
**dass** der Fassungskörper (3) über zwei seitliche Nuten und der Fassungshalter (1) über zwei seitliche Schienen verfügt.

3. Zweistift-Lampenfassung nach Anspruch 1 oder 2,
**dadurch gekennzeichnet,**
**dass** der Fassungskörper (3) zwischen zwei Haltelaschen am Fuß des Fassungshalters (1) und einer Rückwand des Fassungshalters (1) verschiebbar ist.

4. Zweistift-Lampenfassung nach einem der Ansprüche 1 bis 3,
**dadurch gekennzeichnet,**
**dass** zwischen dem Fassungskörper (3) und einer Rückwand des Fassungshalters (1) eine Kegeldruckfeder (2) angeordnet ist.

5. Zweistift-Lampenfassung nach Anspruch 4,
**dadurch gekennzeichnet,**
**dass** die Kegeldruckfeder (2) von dem Fassungshalter (1) umschlossen ist.

6. Zweistift-Lampenfassung nach einem der Ansprüche 1 bis 5,
**dadurch gekennzeichnet,**
**dass** der Fassungskörper (3) aus einem Fassungsgehäuse (3a) und einem Fassungsdeckel (3d) besteht, welche über eine Hak- und Schnappverbindung verbunden sind.

7. Zweistift-Lampenfassung nach Anspruch 6,
**dadurch gekennzeichnet,**
**dass** im Fassungsdeckel (3d) aufnahmen vorgesehen sind, in die verbundene Kontakte bzw. das Kontaktpaar (3b) eingelegt sind, wobei im Fassungsdeckel (3d) zwei Löcher angebracht sind, durch die die Lampenstifte hindurchragen.

8. Explosionsgeschützte Leuchte, **gekennzeichnet durch** explosionsgeschützte Zweistift-Lampenfassungen nach einem der Ansprüche 1 bis 7.

9. Verwendung einer explosionsgeschützten Zweistift-Lampenfassung nach einem der Ansprüche 1 bis 7 für Kompaktleuchten bzw. Strebleuchten.

10. Verwendung einer explosionsgeschützten Zweistift-Lampenfassung nach einem der Ansprüche 1 bis 7 für Langfeldleuchten.
